# EUROPÄISCHE PATENTSCHRIFT

(11) **EP 2 939 563 B1**
(45) Veröffentlichungstag und Bekanntmachung des Hinweises auf die Patenterteilung: **02.08.2017**
(21) Anmeldenummer: 15165468.8
(22) Anmeldetag: 28.04.2015
(51) Int. Cl.: A46B 3/14, A46B 7/04

(54) **KEHRVORRICHTUNG ZUR ANORDNUNG AN EINER KEHR- ODER REINIGUNGSMASCHINE**
SWEEPING DEVICE FOR ATTACHMENT TO A SWEEPING OR CLEANING MACHINE
BALAYEUSE À MONTER SUR UNE MACHINE DE NETTOYAGE OU DE BALAYAGE

(30) Priorität: 29.04.2014 DE 102014006101
(43) Veröffentlichungstag der Anmeldung: 04.11.2015
(73) Patentinhaber: Weber Bürstensysteme GmbH, 65520 Bad Camberg (DE)
(72) Erfinder: Winkler, Jan, 65520 Bad Camberg (DE); Klier, Frank, 65520 Bad Camberg (DE); Menken, Ulrich, 65520 Bad Camberg (DE)
(74) Vertreter: Weilnau, Carsten

(56) Entgegenhaltungen:
- EP-A1- 1 419 713
- EP-A1- 1 457 133
- EP-A1- 1 500 349
- EP-A2- 0 740 915

## Beschreibung

Die vorliegende Erfindung betrifft eine Kehrvorrichtung zur Anordnung an einer maschinell angetriebenen Kehr- oder Reinigungsmaschine. Die Kehrvorrichtung ist insbesondere als Tellerbesen, vorzugsweise zur Beseitigung von Wildkraut und/oder von anderweitigem Bewuchs auf befestigten Flächen ausgebildet. Die Erfindung betrifft ferner insbesondere ein Schnellwechselsystem zum zügigen Auswechseln verschleißender Kehrelemente der Kehrvorrichtung.

### Hintergrund

Für die Beseitigung von Wildkraut auf befestigten Flächen, insbesondere im Bereich von Bordsteinen oder auf gepflasterten Wegen oder Plätzen kommen gesondert für diesen Einsatzzweck vorgesehene Kehrvorrichtungen zum Einsatz. Gängige Kehrvorrichtungen sind hierbei als Tellerbesen mit einem maschinell antreibbaren sowie drehbar an einer Reinigungs- oder Kehrmaschine anordenbaren Teller ausgebildet. An dem drehbaren Teller sind einzelne Aufnahmen zur Befestigung von als Drahtbündel oder als Borstenbüschel ausgestalteten Kehrelementen vorgesehen.

Eine derartige Kehrvorrichtung mit auswechselbar am drehbaren Teller angeordneten Kehrelementen ist beispielsweise aus der EP 0 740 915 A2 bekannt. Zur lösbaren Halterung einzelner Bürsten an einer Trägerscheibe sind hier diverse Buchsen vorgesehen, die sämtlichst mit jeweils einem federbeaufschlagten Stoppglied versehen sind. Das nach Art eines verschiebbaren Stifts ausgestaltete Stoppglied ist hierbei ausschließlich unter Zuhilfenahme eines speziellen Werkzeugs in eine Freigabestellung überführbar, in welcher die jeweilige Bürste von der Trägerscheibe gelöst und ausgewechselt werden kann.

Aus der EP 1 457 133 A1 ist eine Bürstenanordnung für eine Straßenkehrmaschine bekannt. Eine Scheibe hat hierbei eine zentrale Bohrung, um einen Anschlag gegen Buchsen einzelner Kehrelemente zu drücken. Aus der EP 1 419 713 A1 ist eine Kehranordnung mit Kehrelementen bekannt. In Aufnahmeelementen werden hierbei Kehrelemente mittels einer zweiten Scheibe fixiert. Die Scheibe hat hierbei mehrere Arme, die mit Flanschabschnitten versehen sind. Weitere Bürstenanordnungen für Straßenkehrmaschinen oder für die Wildkrautentfernung sind aus der EP 1 500 349 A1 sowie aus der EP 0 740 915 A2 bekannt.

Das Bereitstellen eines gesonderten Befestigungs- und Verschlussmechanismus an jeder Buchse der Trägerscheibe ist für die Herstellung derartiger Tellerbesen vergleichsweise aufwendig und kostenintensiv. Ferner erweist sich die Ausstattung einer jeden Buchse mit einem gesonderten und jeweils manuell zu betätigenden Verriegelungselement auch als störanfällig und wartungsintensiv. Die gesonderte Handhabung einer Vielzahl von Verriegelungselementen mittels eines gesonderten Werkzeug ist ferner recht langwierig und arbeitsintensiv zum gleichzeitigen Auswechseln vieler Bürsten am Teller.

Es ist demgegenüber Aufgabe der vorliegenden Erfindung, eine insoweit verbesserte Kehrvorrichtung zur Anordnung an einer Kehr- oder Reinigungsmaschine bereitzustellen, die ein besonders einfaches Auswechseln verschlissener Kehrelemente ermöglicht, die besonders kostengünstig herstellbar ist, die ferner besonders wartungsarm und nur wenig störanfällig ausgestaltet ist.

### Erfindung und vorteilhafte Ausgestaltungen

Diese Aufgabe wird mit einer Kehrvorrichtung gemäß Patentanspruch 1 sowie mit einem Kehrelement gemäß Patentanspruch 14 gelöst. Vorteilhafte Ausgestaltungen sind dabei Gegenstand abhängiger Patentansprüche.

In einem ersten Aspekt ist insoweit eine Kehrvorrichtung zur Anordnung an einer maschinell angetriebenen Kehr- oder Reinigungsmaschine vorgesehen. Die Kehrvorrichtung, welche typischerweise als Tellerbesen ausgestaltet ist, weist einen an der Kehr- oder Reinigungsmaschine drehbar anordenbaren Träger, typischerweise in Form eines flachen und eben ausgestalteten Tellers, Rings oder Scheibe auf. An dem Träger sind mehrere Aufnahmen für jeweils zumindest ein Kehrelement angeordnet. Das Kehrelement gelangt im Betrieb der Kehrvorrichtung mit der befestigten Fläche in Eingriff.

Das Kehrelement kann insbesondere speziell an den jeweiligen Einsatzzweck angepasst sein. Es kann beispielsweise ein Borsten- oder Kehrbüschel mit einer Anzahl von Borsten aufweisen. Eine andere Ausgestaltung der Kehrelemente sieht ein Drahtbündel, typischerweise in Form eines eingefassten, ggf. mit einer Kunststoffummantelung versehenen Drahtseils vor.

An jeder der Aufnahme des Trägers ist eine Halterung zum lösbaren Halten zumindest eines Kehrelements ausgebildet. Die Halterung dient hierbei zumindest einer Vormontage oder Vorfixierung des Kehrelements an der jeweiligen Aufnahme. Die Halterung ist insbesondere derart ausgestaltet, dass das Kehrelement ohne Zuhilfenahme von Montage- oder Demontagewerkzeug und somit werkzeuglos in eine Haltestellung an der Aufnahme verbracht und auch aus jener Haltestellung wieder gelöst werden kann. Die Halterung dient insbesondere einem bloßen Halten eines jeden Kehrelements an der Aufnahme.

Die Halterung ist insbesondere derart ausgestaltet, dass sie zumindest eine Gewichtskraft des Kehrelements kompensiert bzw. eine Haltekraft auf das Kehrelement ausübt, die nur geringfügig größer ist als die Gewichtskraft des betreffenden Kehrelements. Mittels der an jeder Aufnahme vorgesehenen Halterung sind die Kehrelemente werkzeuglos an der betreffenden Aufnahme und somit am Träger anordenbar.

Die Kehrvorrichtung weist ferner ein Zentralverriegelungselement auf, welches zwischen einer Lösestellung und einer Verriegelungsstellung beweglich am Träger angeordnet ist. In seiner Verriegelungsstellung wirkt das Zentralverriegelungselement mit sämtlichen Aufnahmen, mit sämtlichen Halterungen oder mit sämtlichen in Aufnahmen angeordneten Kehrelementen derart zusammen, dass ein Lösen des betreffenden Kehrelements von der jeweiligen Halterung der Aufnahme blockiert ist.

Insoweit sieht die erfindungsgemäße Kehrvorrichtung eine zweistufige Halterung und Verriegelung der Kehrelemente am Träger vor. Mittels des vorzugsweise einzigen Zentralverriegelungselements können sämtliche Kehrelemente gleichzeitig und synchron an den jeweiligen Aufnahmen verriegelt bzw. fixiert und gegen ein Lösen im Betrieb der Kehrvorrichtung gesichert werden. Das Öffnen der Zentralverriegelung, mithin das Überführen des Zentralverriegelungselements in seine Lösestellung gibt die Fixierung und Verriegelung sämtlicher Kehrelemente frei, sodass diese lediglich über die an jeder Aufnahme vorgesehene und als bloße Montagehilfe fungierende Halterung gegen ein selbsttätiges Lösen vom Träger am Träger gehalten sind.

Die von der Halterung ausgehende Abzugskraft beträgt vorzugsweise höchstens das Fünffache, das Vierfache, das Dreifache oder das Doppelte oder das 1,5-Fache der Gewichtskraft des betreffenden Kehrelements. Befindet sich die Zentralverriegelungseinheit in Lösestellung und sind die Kehrelemente lediglich über die Halterung an der jeweiligen Aufnahme angeordnet, können diese werkzeugfrei, das heißt ohne Zuhilfenahme von Montagewerkzeug, vom Träger abgenommen, mithin aus der Aufnahme herausgezogen werden. Dementsprechend können in entgegengesetzter Art und Weise neue Austausch-Kehrelemente mittels der jeweiligen Halterung an der Aufnahme gehalten werden. Durch Überführen des Zentralverriegelungselements zurück in die Verriegelungsstellung sind dann nach Montage und Halten sämtlicher in Aufnahmen mittels der betreffenden Halterungen angeordneten Kehrelemente am Träger verriegelbar bzw. fixierbar, sodass die Kehrelemente selbst unter Einwirkung großer mechanischer Kräfte, wie sie mitunter im Betrieb der Kehrvorrichtung auftreten können, sicher und unlösbar am Träger verbleiben.

Durch Vorsehen lokaler Halterungen an jeder Aufnahme und durch Bereitstellung eines einzigen Zentralverriegelungselements kann die Anzahl von manuell durch einen Endanwender zu betätigender Bauteile in vorteilhafter Weise reduziert werden. Die Handhabung der Kehrvorrichtung, insbesondere beim Auswechseln von Kehrelementen, kann insoweit vereinfacht und beschleunigt werden. Allein durch ein Bewegen, insbesondere durch ein Verdrehen oder Verschieben des Zentralverriegelungselements gegenüber dem Träger kann eine Fixierung und ortsfeste Halterung sämtlicher Kehrelemente weitgehend synchron und/oder gleichzeitig aufgehoben und nach Auswechseln der Kehrelemente auch, typischerweise durch eine entgegengerichtete Bewegung des Zentralverriegelungselements in die Verriegelungsstellung, wiederhergestellt werden.

Es kann dabei insbesondere vorgesehen sein, dass das Zentralverriegelungselement werkzeuglos, das heißt ohne Zuhilfenahme von Werkzeug zwischen der Verriegelungs- und der Lösestellung relativ zum Träger beweglich ist. Insoweit ist denkbar, dass zum Auswechseln von Kehrelementen an der Kehrvorrichtung keinerlei Werkzeug mehr benötigt wird.

Nach einer weiteren Ausgestaltung ist das Zentralverriegelungselement drehbar zwischen der Entriegelungsstellung und der Verriegelungsstellung am Träger angeordnet. Es ist insbesondere mittels eines Arretierelements in der Verriegelungsstellung am Träger lagefixierbar. Mittels des Arretierelements kann das Zentralverriegelungselement sicher in seiner Verriegelungsstellung gehalten werden, sodass selbst im Betrieb der Kehrvorrichtung mit dem sich dann drehenden Träger ein selbsttätiges Lösen des Zentralverriegelungselements aus der Verriegelungsstellung und ein dementsprechendes Überführen in die Lösestellung wirksam verhindert werden kann.

Das Arretierelement kann beispielsweise in Form eines federbelasteten Bolzens ausgestaltet sein, der am Träger oder am Zentralverriegelungselement etwa parallel zur Drehachse des Trägers bzw. parallel zur Flächennormalen des Trägers oder des Zentralverriegelungselements ausgerichtet ist, und welcher federbeaufschlagt in eine Vertiefung des Trägers oder des Zentralverriegelungselements eingreift und so ein wechselseitiges Verdrehen von Zentralverriegelungselement und Träger verhindert.

Durch Herausziehen des federbelasteten Bolzens aus der Ausnehmung kann jene Arretierung aufgehoben und das Zentralverriegelungselement kann als Ganzes gegenüber dem Träger verschwenkt oder verdreht werden. Der Träger als auch das Zentralverriegelungselement können jeweils eine ringförmige, tellerartige oder plattenförmige Geometrie aufweisen. Sie sind, bezogen auf die gedachte Drehachse des Trägers bzw. seiner Symmetrieachse axial zueinander versetzt angeordnet. Ferner können axial zwischen dem Zentralverriegelungselement und dem Träger einzelne Lagerelemente, wie zum Beispiel Lagerbuchsen vorgesehen sein, mittels welchen das Zentralverriegelungselement innerhalb vorgegebener Winkelbereiche drehbar am Träger befestigt ist.

An den entsprechenden Lagerstellen kann zumindest einer von Zentralverriegelungselement oder Träger ein der Drehbewegung des Zentralverriegelungselements relativ zum Träger entsprechendes Langloch oder eine dementsprechende Kulisse aufweisen, welches die vorgesehene Drehbewegung des Zentralverriegelungselements zwischen Lösestellung und Verriegelungsstellung ermöglicht.

Ergänzend zum als Federbolzen ausgestalteten Arretierelement können natürlich auch noch weitere Arretierelemente, wie zum Beispiel herkömmliche Schraubverbindungen vorgesehen werden, mittels derer das Zentralverriegelungselement am Träger lagefixierbar ist.

Nach einer weiteren Ausgestaltung ist das in Lösestellung befindliche Zentralverriegelungselement mit sämtlichen Aufnahmen, mit sämtlichen Halterungen oder mit sämtlichen Kehrelementen außer Eingriff. In Lösestellung gibt das Zentralverriegelungselement ein Lösen der Kehrelemente von den Halterungen bzw. von den Aufnahmen frei.

Generell kann das Zentralverriegelungselement auf unterschiedlichste Art und Weise mit den Aufnahmen, mit den Halterungen und/oder auch direkt mit den Kehrelementen in Wechselwirkung treten. Wenn das Zentralverriegelungselement in seiner Verriegelungsstellung beispielsweise direkt mit den Kehrelementen in Wirkverbindung und in Eingriff gelangt, werden die Kehrelemente direkt über das Zentralverriegelungselement zusätzlich zur Halterung am Träger gesichert. Die Wechselwirkung zwischen dem Zentralverriegelungselement und den jeweiligen Kehrelementen ist dergestalt, dass die Abzugskraft oder Lösekraft zum Lösen des Kehrelements vom Träger derart hoch ist, dass sie unter normalen als auch extremen Belastungen im Betrieb der Kehrvorrichtung niemals erreicht wird.

Es ist ferner denkbar, dass das Zentralverriegelungselement beim Übergang von seiner Lösestellung in die Verriegelungsstellung beispielsweise die geometrische Ausgestaltung der Halterung derart verändert, dass das Kehrelement in der Aufnahme sozusagen gefangen ist. Es ist beispielsweise denkbar, dass das Zentralverriegelungselement einen Öffnungsquerschnitt der Aufnahme verändert und mit Erreichen der Verriegelungsstellung den Öffnungsquerschnitt der Aufnahme beispielsweise derart verjüngt, dass das Kehrelement aus der Aufnahme nicht mehr herausgezogen werden kann.

Bei einer beispielsweise zwischen einer Haltestellung und einer Freigabestellung konfigurierbaren Halterung ist ferner denkbar, dass das in Verriegelungsstellung befindliche Zentralverriegelungselement derart auf die Halterung einwirkt, dass diese nur und ausschließlich bei in Lösestellung befindlichem Zentralverriegelungselement in eine Freigabestellung überführbar ist. Insoweit kann das Zentralverriegelungselement als Zusatzsicherung für die Halterung ausgestaltet sein. Auch sind ferner weitere Kombinationen denkbar, bei welchen das Zentralverriegelungselement mit der Aufnahme und mit der Halterung und/oder mit den Kehrelementen direkt und in Kombination wahlweise in und außer Eingriff bringbar ist.

Nach einer weiteren Ausgestaltung ist die Halterung mit einem an einem proximalen Endabschnitt des Kehrelements ausgebildeten Halteabschnitt formschlüssig oder reibschlüssig in und außer Eingriff bringbar. Das Kehrelement weist typischerweise eine Längserstreckung auf, die vorliegend auch als Axialrichtung zu bezeichnen ist. Ein der Aufnahme zugewandter und im Anwendungsfall der zu reinigenden befestigten Fläche abgewandter proximaler Endabschnitt des Kehrelements ist typischerweise mit einer Hülse, insbesondere mit einer Press- oder Quetschhülse versehen, an welcher ein mit der Halterung wahlweise in und außer Eingriff bringbarer Halteabschnitt ausgebildet ist.

Der Halteabschnitt des Kehrelements ist insbesondere formschlüssig oder reibschlüssig mit der Aufnahme des Trägers lösbar in Eingriff bringbar. Bei einer reibschlüssigen Anordnung kann vorgesehen sein, dass aufnahme- oder kehrelementseitig ein die Aufnahme entweder auskleidendes oder den proximalen Endabschnitt des Kehrelements in Umfangsrichtung umschließendes flexibles Quetschelement vorgesehen ist, welches durch flexible Deformation beim Einführen des proximalen Endabschnitts des Kehrelements in die Aufnahme bzw. in die Halterung, eine Reib- oder Haltekraft erzeugt, die größer ist als die Gewichtskraft des betreffenden Kehrelements.

Es sind aber auch anderweitige formschlüssige wechselseitige Verbindungsmechanismen von kehrelementseitigem Halteabschnitt und aufnahmeseitiger Halterung denkbar. Beispielsweise können Rastverbindungen oder Clipsverbindungen als auch kombinierte Rast- und Drehverbindungen implementiert sein. Die formschlüssige Verbindung und dementsprechend korrespondierende Ausgestaltung von Halterung und Halteabschnitt erweist sich als besonders wartungsarm und ist insbesondere für einen Langzeitbetrieb der Kehrvorrichtung geeignet.

Nach einer weiteren Ausgestaltung weist die Aufnahme eine Aufnahmebuchse zur Aufnahme einer, an einem proximalen Endabschnitt des Kehrelements vorgesehenen Hülse auf. Die Aufnahmebuchse erstreckt sich typischerweise unter einem vorgegebenen Winkel zur Flächennormalen des Trägers bzw. zur Drehachse des Trägers. Dieser Winkel kann im Bereich von 0° bis 45° liegen. Bei einem kreisrund oder ringförmig ausgestalteten Träger erstrecken sich die Aufnahmebuchsen insbesondere nach unten von der virtuellen Drehachse oder Symmetrieachse des Trägers radial nach außen. Das Bereitstellen von Aufnahmebuchsen für die am proximalen Endabschnitt der Kehrelemente vorgesehenen Press- oder Quetschhülsen ermöglicht eine wohldefinierte Montage der Kehrelemente am Träger.

Die Halterung als auch die mechanische Wechselwirkung des Zentralverriegelungselements mit dem Halteabschnitt des jeweiligen Kehrelements kann auf diese Art und Weise geschützt werden. Zudem können über die sich typischerweise axial und in Längsrichtung der Kehrelemente erstreckenden Aufnahmebuchsen vergleichsweise große wechselseitige Anlageflächen zwischen Aufnahmebuchsen und darin angeordneten Hülsen der Kehrelemente bereitgestellt werden. Dies ermöglicht eine besonders gute Kraftübertragung zwischen den Kehrelementen und den Aufnahmebuchsen im Betrieb der Vorrichtung.

Nach einer weiteren Ausgestaltung ist am proximalen Endabschnitt des Kehrelements oder an einem dem Kehrelement zugewandten Boden der Aufnahme zumindest ein Federelement angeordnet. Dieses trachtet typischerweise danach, das Kehrelement in distale Richtung relativ zur Aufnahme, bzw. relativ zur Aufnahmebuchse des Trägers zu bewegen. Das Federelement ist typischerweise zwischen dem Boden der Aufnahme und dem proximalen Endabschnitt des Kehrelements angeordnet. Die Feder ist insbesondere als Druckfeder ausgebildet, die bei einem sich in Haltestellung an der Aufnahme befindlichen Kehrelement auf ein vorgegebenes Maß zusammendrückbar ist. Das heißt, das Kehrelement ist unter Vorspannung des Federelements in die Aufnahme axial einführbar und an der Halterung in einer vorgegebenen axialen Haltestellung haltbar.

Das Federelement kann insbesondere dazu dienen, das Kehrelement in der Aufnahme in einer definierten Haltestellung zu halten und somit ein selbsttätiges Herausfallen des Kehrelements aus der Aufnahme zu verhindern. Des Weiteren kann das Federelement dazu dienlich sein, ein aus seiner Haltestellung an der Halterung gelöstes Kehrelement aus der Aufnahme heraus zu befördern. Das Lösen eines Kehrelements von der Aufnahme kann mittels des Federelements insoweit vereinfacht werden. Mittels des Federelements wird es ferner ermöglicht, eine wohldefinierte Haltestellung des Kehrelements in der Aufnahme zu bilden. Wird diese, aus welchen Gründen auch immer, einmal nicht erreicht und ist eine hinreichende Halterung des Kehrelements in der Aufnahme nicht gegeben, so befördert das Federelement das Kehrelement wieder aus der Aufnahme heraus und ein Monteur erhält intuitiv Kenntnis davon, dass das betreffende Kehrelement nicht korrekt in die Aufnahme eingesetzt wurde.

Das Federelement erfüllt insoweit eine dreifache Funktion. Es verhindert ein Lösen des Kehrelements wenn sich diese in seiner Haltestellung in der Aufnahmebuchse befindet. Es hält das Kehrelement in der Haltestellung und es unterstützt eine Auszugsbewegung eines aus der Haltestellung gelösten Kehrelements.

Nach einer Weiterbildung hiervon weist einer von Halterung und Halteabschnitt einen sich radial zur Geometrie der Aufnahme bzw. radial zum längs und axial erstreckten Kehrelement erstreckenden Zapfen auf. Der Zapfen kann die genannte Halterung im Wesentlichen bilden. Der andere von Halterung und Halteabschnitt weist ferner eine sich abschnittsweise axial und/oder tangential zur Geometrie der Aufnahme, mithin zur Längserstreckung oder Axialerstreckung des Kehrelements erstreckende Nut auf. Eine sich abschnittsweise axial und abschnittsweise tangential bzw. schräg, axial und tangential erstreckende Nut ermöglicht ein längsverschiebliches, in Axialrichtung gerichtetes Einführen des Kehrelements in die Aufnahme, typischerweise in proximale Richtung, d.h. dem Träger und dem Boden der Aufnahme zugewandt.

Die Nut weist ferner einen tangentialen Abschnitt auf, in dessen Bereich der Zapfen, insbesondere mit Erreichen der Haltestellung bringbar ist. Mittels jener Nut ist eine kombinierte Axialverschiebung und Schraubbewegung des Kehrelements zum Einführen in die Aufnahme und zum Vorfixieren an der Halterung möglich.

Es kann hierbei vorgesehen sein, dass sich der Zapfen von der Innenseite der Aufnahmebuchse radial nach innen erstreckt und in die außen am Außenumfang der Hülse des Kehrelements vorgesehenen Nut eingreift. Alternativ ist umgekehrt auch denkbar, dass die Hülse des Kehrelements mit einem radial nach außen ragenden Zapfen versehen ist, der in eine sich axial und/oder tangential erstreckende Nut an der Innenseite der Aufnahmebuchse einführbar ist. Es ist grundsätzlich denkbar, dass an der Halterung beispielsweise mehrere über den Umfang der Aufnahme verteilt angeordnete Zapfen vorgesehen sind, und dass auch die Hülse hiermit korrespondierend mehrere über den Außenumfang der Hülse verteilt angeordnete axial und/oder tangential erstreckende Nuten aufweist. Auch hier ist eine umgekehrte oder abwechselnde Anordnung von mehreren hülsenseitig vorgesehenen Zapfen und dementsprechend an der Innenseite der Aufnahmebuchse ausgestalteten in Umfangsrichtung verteilten Nuten denkbar.

Nach einer Weiterbildung hiervon weist die Nut einen sich in Axialrichtung erstreckenden und an ein Längsende von Halterung oder Halteabschnitt angrenzenden Einführabschnitt auf, der dem Längsende von Halterung oder Halteabschnitt abgewandt über einen Kurvenabschnitt in einen sich entgegengesetzt zum Einführabschnitt axial erstreckenden Lagerabschnitt mit einem axialen Anschlag übergeht.

Beim Einführen des Zapfens in die Nut ist vorgesehen, dass der Zapfen entlang des Einführabschnitts axial relativ zur Nut bewegt wird, und dass unter Drehung des Kehrelements relativ zur Aufnahme der Zapfen den Kurvenabschnitt oder der Kulisse jener Nut folgt, bis er in dem sich anderen Ends des Kurvenabschnitts dem Einführabschnitt entgegengesetzten oder entgegengerichteten Lagerabschnitt anlangt und dort an den axialen Anschlag anschlägt.

Bei einer Ausbildung der Nut in der Hülse des Kehrelements ist insbesondere vorgesehen, dass sich der Einführabschnitt, beginnend vom proximalen Endabschnitt der Hülse, in distale Richtung erstreckt, dass sich der Kurvenabschnitt von einem distalen Endabschnitt des sich beispielsweise geradlinig erstreckenden Einführabschnitts tangential zur Seite erstreckt, und dass ein dem Einführabschnitt abgewandtes Ende des Kurvenabschnitts in einen sich wiederum axial, aber in proximale Richtung erstreckenden Lagerabschnitt übergeht. Der Lagerabschnitt bildet insoweit eine axiale bzw. tangentiale Hinterschneidung der Nut, in welcher der Zapfen bei dem sich in Haltestellung befindlichen Kehrelement sicher gelagert werden kann.

Bei einer umgekehrten Ausgestaltung, bei welcher die Nut beispielsweise an der Innenwandung der Aufnahmebuchse ausgebildet ist, kann vorgesehen sein, dass sich der Einführabschnitt vom distalen Ende der Aufnahmebuchse proximal in Richtung Boden der Aufnahme erstreckt und schließlich über den tangentialen Kurvenabschnitt in einen distal ausgerichteten Lagerabschnitt mit einem entsprechenden axialen Anschlag übergeht.

Nach einer weiteren Ausgestaltung hierzu ist insbesondere vorgesehen, dass der Zapfen entgegen der Kraft des Federelements in den Einführabschnitt einführbar und mittels des gespannten Federelements gegen den axialen Anschlag des Lagerabschnitts drückbar ist. Das Federelement hält insoweit den Zapfen gegen den Lagerabschnitt gedrückt, sodass ein selbsttätiges Lösen des Kehrelements von der Halterung effektiv verhindert ist.

Zum Lösen des sich insoweit in Haltestellung an der Halterung befindlichen Kehrelements ist das Kehrelement entgegen der Federkraft, das heißt in proximale Richtung so weit zu drücken, dass der Zapfen aus dem Lagerabschnitt herausgleitet. Alsdann ist etwa durch eine Drehbewegung des Kehrelements relativ zur Aufnahme, mithin relativ zur Aufnahmebuchse der Zapfen über den Kurvenabschnitt in den Einführabschnitt zu überführen. In dieser Position kann das Kehrelement schließlich in distaler Richtung aus der Aufnahme gezogen werden. Es ist hierbei insbesondere von Vorteil, wenn der Kurvenabschnitt geschwungen und über definierte Kurvenradien in den Lagerabschnitt bzw. in den Einführabschnitt übergeht, sodass bereits bei Ausübung einer in Proximalrichtung wirkenden Verschiebung des Kehrelements relativ zur Aufnahme eine Drehbewegung durch den wechselseitigen Eingriff von Nut und Zapfen eingeleitet wird.

Nach einer weiteren Ausgestaltung ist das Kehrelement, ausgehend von einer Haltestellung, in welcher das Kehrelement mit der Halterung in Eingriff steht, durch eine in proximale oder in distale Richtung gerichtete Verschiebebewegung relativ zur Aufnahme von der Aufnahme lösbar. Das Lösen des Kehrelements aus der Haltestellung heraus durch Verschieben in proximale Richtung ist insbesondere für die mit Einführabschnitt, Kurvenabschnitt und Lagerabschnitt vorgesehene Ausgestaltung einer mit dem Zapfen zusammenwirkenden Nut vorgesehen.

Durch Drücken des an der Halterung gehaltenen Kehrelements in proximale Richtung, das heißt weiter in die Aufnahme hinein und entgegen dem bereits vorgespannten Federelement, kann der Zapfen aus dem Lagerabschnitt vom axialen Anschlag wegbewegt und über den Kurvenabschnitt in den Einführabschnitt bewegt werden, aus welchem dann das Kehrelement in distaler Richtung aus der Aufnahme herausziehbar ist.

Bei einem anderweiten Haltemechanismus kann beispielsweise eine Rastverbindung von Aufnahmebuchse und Hülse des Kehrelements vorgesehen sein. Hier können miteinander korrespondierende Vorsprünge und Rücksprünge an der Außenseite der Hülse und an der Innenseite der Aufnahmebuchse vorgesehen sein, die beispielsweise durch bloßes Aufwenden einer oberhalb eines vorgegebenen Schwellwerts liegenden Kraft in axialer Richtung voneinander lösbar sind.

Eine dementsprechende Rast- oder Clipsverbindung kann beispielsweise eine maximale Haltekraft bereitstellen, die nur geringfügig oberhalb der Gewichtskraft des Kehrelements liegt. Die maximale Haltekraft kann beispielsweise das 1,5-Fache, Zweifache oder bis zu Fünffache der Gewichtskraft des Kehrelements betragen. Derart geringe Halte- oder Abzugskräfte ermöglichen eine werkzeugfreie Montage und Demontage des Kehrelements an der betreffenden Halterung. Eine endgültige und für den Betrieb ausreichend sichere Befestigung des Kehrelements kann mittels dem Zentralverriegelungselement erreicht werden.

Nach einer weiteren Ausgestaltung weist das Zentralverriegelungselement mehrere Verriegelungsnocken auf, die in Verriegelungsstellung des Zentralverriegelungselements jeweils mit einer umlaufenden Verriegelungsnut oder mit einem proximalen Endabschnitt eines in der Aufnahme angeordneten und daran in Haltestellung befindlichen Kehrelements zusammenwirken. Das Zusammenwirken der Verriegelungsnocken mit dem proximalen Endabschnitt des Kehrelements, insbesondere mit dessen Halteabschnitt oder mit dessen proximalem Endabschnitt kann eine axiale Verschiebung des Kehrelements relativ zur Aufnahme blockieren.

Je nach konkreter Ausgestaltung können die Verriegelungsnocken des Zentralverriegelungselements beispielsweise lediglich eine proximale Verschiebung des Kehrelements relativ zur Aufnahme blockieren. Dies ist insbesondere bei einer mit einem Einführabschnitt, einem Kurvenabschnitt und einem Lagerabschnitt ausgestalteten, mit einem Zapfen in Eingriff stehenden Nut von Halterung und Halteabschnitt vorgesehen. Der Verriegelungsnocken verhindert dabei nämlich ein entgegen dem Federelement wirkendes in proximaler Richtung gerichtetes Verschieben des in Haltestellung an der Aufnahme gelagerten Kehrelements. Der Verriegelungsnocken verhindert somit ein Lösen der Halterung, ohne dass er im Betrieb der Kehrvorrichtung irgendwelche mechanischen Kräfte aufnehmen oder zwingend übertragen muss.

Bei anderen Ausgestaltungen kann hingegen vorgesehen sein, dass die Verriegelungsnocken des Zentralverriegelungselements in eine beispielsweise umlaufenden Nut der Hülse des Kehrelements radial eingreift und somit ein axiales Verschieben des Kehrelements sowohl in proximale als auch in distale Richtung effektiv verhindert. Es ist insbesondere denkbar, dass sowohl der proximale Endabschnitt auch die umlaufende Verriegelungsnut des Kehrelements innerhalb der Aufnahmebuchse der Aufnahme liegen.

Generell und unabhängig hiervon kann die Aufnahmebuchse eine seitliche Durchgangsöffnung für die jeweiligen Verriegelungsnocken aufweisen, damit diese mit der Verriegelungsnut oder mit dem proximalen Endabschnitt des Kehrelements effektiv zusammenwirken können. Die Verriegelungsnocken können beispielsweise an gabelartigen Zinken des Zentralverriegelungselements angeordnet oder als solche Zinken ausgebildet sein, die passgenau durch die Durchgangsöffnung in der Seitenwand der betreffenden Aufnahmebuchsen radial einführbar und herausziehbar sind. Durch die geführte schwenkbare bzw. drehbare Lagerung des Zentralverriegelungselements am Träger kann hier ein passgenaues Einführen der Verriegelungsnocken in die seitlichen Durchgangsöffnungen der Aufnahmebuchsen erreicht werden.

Die Verriegelungsnocken erstrecken sich, bezogen auf eine Kreis- oder Ringgeometrie des Trägers in etwa in Umfangs- oder Tangentialrichtung. Sie liegen ferner in der Ebene des platten- oder tellerartig und eben ausgestalteten Zentralverriegelungselements.

Nach einer weiteren Ausgestaltung ist der sich radial zur Geometrie der Aufnahme erstreckende Zapfen entgegen einer Rückstellkraft radial verschiebbar an einem von Halteabschnitt des Kehrelements und Halterung der Aufnahme bzw. der Aufnahmebuchse angeordnet. Der andere von Halteabschnitt und Halterung weist dabei eine umlaufende, mit dem Zapfen lösbar in Eingriff gelangende Haltenut auf. Auf diese Art und Weise ist beispielsweise eine Rastverbindung von Kehrelement und Aufnahme realisierbar.

Beispielsweise kann ein proximaler Endabschnitt der Hülse des Kehrelements eine umlaufende Nut aufweisen, mit welcher der radial nach innen und federbeaufschlagte Zapfen, welcher von der Innenwandung der Aufnahmebuchse der Aufnahme hervorsteht, rastend in Eingriff gelangen kann. Auch hier ist eine umgekehrte Anordnung grundsätzlich denkbar, bei welcher der Zapfen radial nach außen vom Außenumfang der Hülse des Kehrelements hervorsteht und in einer an der Innenwandung der Aufnahmebuchse ausgestalteten Ringnut rastend in Eingriff gelangt. Ein Halten der Kehrelemente am Träger kann hierbei durch bloßes Einstecken und Herausziehen der Kehrelemente in die Aufnahmebuchsen und aus den Aufnahmebuchsen heraus verwirklicht werden. Je nach Dimensionierung der Rückstellkraft für den Zapfen und der konkreten geometrischen Ausgestaltung der Zapfen und der Haltenutgeometrien können hier unterschiedlichste Abzugskräfte realisiert werden. Diese betragen bevorzugt höchstens das 1,5- bis Fünffache der Gewichtskraft des Kehrelements.

Nach einer weiteren Ausgestaltung fallen die Haltenut und die zuvor beschriebene Verriegelungsnut zusammen. Dies bedeutet, dass der beispielsweise an der Aufnahmebuchse radial nach innen ragende und federbeaufschlagte Zapfen als auch die betreffenden Verriegelungsnocken des Zentralverriegelungselements in ein und dieselbe umlaufende Halte- oder Verriegelungsnut eingreifen. Insoweit ist für die Realisierung der Verriegelung und der Halterung lediglich eine einzige, typischerweise umlaufende Ringnut am Außenumfang der Hülse des Kehrelements vorzusehen. Bei anderen Ausgestaltungen können auch zwei separate Nuten vorgesehen sein, die axial voneinander beabstandet sind und von denen eine mit dem Zapfen und von denen die andere mit dem Verriegelungsnocken des Zentralverriegelungselements zusammenwirkt.

Nach einer weiteren Ausgestaltung weisen die Aufnahme und der in die Aufnahme einführbare proximale Endabschnitt des Kehrelements miteinander korrespondierende ovale, eckige oder nicht radialsymmetrische Querschnittsprofile zur verdrehsicheren Anordnung des betreffenden Endabschnitts an der Aufnahme auf. Eine nicht radialsymmetrische Querschnittsausgestaltung von Aufnahme und der den proximalen Endabschnitt bildenden Hülse des Kehrelements ermöglicht per se eine verdrehsichere Anordnung einzelner Kehrelemente an jeweils einer Aufnahme.

Dies kann insoweit auch dahingehend von Vorteil sein, als dass die Kehrelemente dann in eine Vorzugsrichtung in die Aufnahme einsetzbar sind. Insoweit kann anstelle einer umlaufenden und in Umfangsrichtung durchgehenden Halte- oder Verriegelungsnut auch eine in Umfangsrichtung unterbrochene Halte- oder Verriegelungsnut vorgesehen werden. Ferner ist denkbar, lediglich einzelne Abschnitte in Umfangsrichtung der Aufnahmebuchse mit einer Nut zu versehen, die mit einem oder mit mehreren Zapfen der Aufnahmebuchse zum Halten und/oder Verriegeln des Kehrelements am Träger zusammenwirken.

Nach einer weiteren Ausgestaltung weist das Zentralverriegelungselement einen umlaufenden ununterbrochenen Außenrand auf. Mittels der radial außenliegenden umlaufenden Berandung kann das Zentralverriegelungselement eine strukturelle Verstärkung erfahren. Das Zentralverriegelungselement ist insoweit weitaus weniger anfällig für mechanische Deformationen im Betrieb der Kehrvorrichtung. Zudem kann mittels des umlaufenden Außenrandes etwaigen Deformationen oder Lageveränderungen der einzelnen Verriegelungsnocken des Zentralverriegelungselements entgegen gewirkt werden.

Ferner kann das Schwingungs- und Eigenschwingungsverhalten der gesamten Kehrvorrichtung durch den umlaufenden Rand in vorteilhafter Weise verbessert werden. Die Entstehung von etwaigen Störgeräuschen oder möglicherweise den reibungslosen Betrieb der Kehrvorrichtung negativ beeinflussender Vibrationen kann mittels dem umlaufenden Rand verringert oder auch gänzlich beseitigt werden. Auch kann die gegenseitige Lage der Verriegelungsnocken mittels des umlaufenden Randes zueinander besser fixiert werden. Das Vorsehen eines umlaufenden Randes und die hiermit einhergehende strukturelle Verstärkung des Zentralverriegelungselements erlaubt es ferner, die Materialstärke des Zentralverriegelungselements zumindest geringfügig zu reduzieren. Im Endeffekt kann dies zu einer Gewichtsreduzierung sowie zu einer einfacheren und kostengünstigeren Fertigung beitragen.

Nach einer weiteren Ausgestaltung sind die Verriegelungsnocken mit einer Verstärkung versehen. Die Verstärkung kann beispielsweise in Form einer Materialdopplung oder Materialverdreifachung im Bereich der freien Enden der Verriegelungsnocken ausgestaltet sein. So können insbesondere die freien Enden der radial in die Aufnahmebuchsen eingreifenden Verriegelungsnocken jeweils mit einer hierzu korrespondierend und passgenau ausgestalteten Verstärkung versehen sein. Die Verstärkung kann beispielsweise in Form einer Metallplatte auf den Verriegelungsnocken aufgeschweißt oder anderweitig hieran befestigt sein. Durch Verstärkung der Verriegelungsnocken können diese weitaus größere Kräfte aufnehmen und insoweit eine verbesserte und sicherere Fixierung der Kehrelemente an der Kehrvorrichtung bereitstellen. Im Betrieb der Kehrvorrichtung auftretende mechanische Kräfte und Belastungen können auf diese Art und Weise weitaus besser kompensiert und toleriert werden.

Nach einer weiteren Ausgestaltung ist das Zentralverriegelungselement entgegen einer Feder- oder Rückstellkraft von der Verriegelungsstellung in die Lösestellung überführbar. Hierzu können ein oder mehrere Federelemente zwischen dem Träger und dem Zentralverriegelungselement angeordnet sein. Die Federelemente können insoweit ein selbsttätiges Überführen des Zentralverriegelungselements von der Lösestellung in die Verriegelungsstellung bewirken.

Sollte ein Arretierelement zur Lagefixierung des Zentralverriegelungselements etwa defekt oder außer Funktion sein, so verhindert das zumindest eine Feder- oder Rückstellelement ein versehentliches oder ungewolltes Überführen des Zentralverriegelungselements in die Lösestellung. Das zumindest eine Feder- oder Rückstellelement stellt somit einen weiteren Sicherungsmechanismus gegen unbeabsichtigtes Lösen einzelner Kehrelemente von der Kehrvorrichtung bereit.

Nach einem weiteren hiervon unabhängigen Aspekt betrifft die Erfindung ferner ein Kehrelement zur Anordnung in einer Aufnahme in einer zuvor beschriebenen Kehrvorrichtung. Das Kehrelement weist ein längserstrecktes Kehrbüschel oder Drahtbündel auf, welches in einer an einem proximalen Endabschnitt des Kehrelements vorgesehenen oder in einer ein derartiges Ende bildenden Hülse, typischerweise einer Quetsch- oder Presshülse, fixiert ist. An der Hülse ist ein Halteabschnitt ausgebildet, der mit einer Halterung der Aufnahme des Trägers der Kehrvorrichtung lösbar in Eingriff bringbar ist und der mit einem in Verriegelungsstellung befindlichen Zentralverriegelungselement der Kehrvorrichtung in Eingriff bringbar ist. Über jenen Halteabschnitt ist die Hülse durch das in Verriegelungsstellung befindliche Zentralverriegelungselement unlösbar an der Aufnahme fixierbar. Mittels des Halteabschnitts kann ein Lösen des Kehrelements von der Halterung blockiert werden. So weist die Hülse eine umlaufende Verriegelungsnut auf, mit welcher ein Haltenocken des Zentralverriegelungselements radial in Eingriff bringbar ist.

Das Kehrelement, insbesondere sein Halteabschnitt ist korrespondierend mit der an der Aufnahme des Trägers der Kehrvorrichtung ausgestalteten Halterung ausgebildet. Dementsprechend sind die Halterung und der hiermit korrespondierende Halteabschnitt des Kehrelements wie eine genormte Steckverbindung nach einem Stecker-Buchsen-Prinzip oder wie ein Schlüssel-Schloss-Prinzip aufeinander abgestimmt.

Sämtliche im Zusammenhang zur Kehrvorrichtung und ihr Zusammenwirken mit dem Kehrelement beschriebenen Merkmale gelten gleichermaßen auch für das isolierte Kehrelement.

### Kurzbeschreibung der Figuren

Weitere Ziele, Merkmale sowie vorteilhafte Anwendungsmöglichkeiten der Erfindung werden nachfolgend anhand von Ausführungsbeispielen unter Bezugnahme auf die Zeichnungen erläutert. Hierbei zeigen:
- Fig. 1: eine perspektivische Darstellung der Kehrvorrichtung,
- Fig. 2: eine teilperspektivische und geschnittene, ausschnittsweise Darstellung der Kehrvorrichtung,
- Fig. 3: eine Detaildarstellung eines in Haltestellung an der Aufnahme gehaltenen Kehrelements,
- Fig. 4: eine weitere perspektivische Darstellung der Konfiguration gemäß Fig. 3, jedoch ohne Federelement,
- Fig. 5: eine ausschnittsweise und vergrößerte Darstellung des Zentralverriegelungselements in Lösestellung,
- Fig. 6: die Darstellung gemäß Fig. 5, jedoch mit dem in Verriegelungsstellung befindlichen Zentralverriegelungselement,
- Fig. 7: eine weitere Detaildarstellung einer am proximalen Endabschnitt des Kehrelements ausgebildeten Nut mit einem im Lagerabschnitt befindlichen Zapfen,
- Fig. 8: eine geschnitten perspektivische Darstellung einer Aufnahme beim Einführen eines Kehrelements in selbige,
- Fig. 9: eine alternative Ausgestaltung einer Halterung für das Kehrelement an der Aufnahme,
- Fig. 10: eine weitere alternative Ausgestaltung der Halterung für das Kehrelement,
- Fig. 11: eine Draufsicht auf eine weitere Ausführungsform der Kehrvorrichtung von unten betrachtet, jedoch ohne hieran angeordnete Kehrelemente mit einem Zentralverriegelungselement in Lösestellung,
- Fig. 12: die Kehrvorrichtung gemäß Fig. 11 jedoch mit dem Zentralverriegelungselement in Lösestellung,
- Fig. 13: eine ausschnittsweise geschnittene Darstellung durch die Kehrvorrichtung gemäß der Fig. 11 und 12, und
- Fig. 14: ein isolierte Darstellung einer mit einer Fase oder Abschrägung versehenen Hülse.

### Detaillierte Beschreibung

In Fig. 1 ist eine Kehrvorrichtung 10 in perspektivischer Darstellung von unten gezeigt. Die typischerweise als Tellerbesen ausgestaltete Kehrvorrichtung 10 weist eine scheiben- oder ringartig geformten Träger 12 auf. Der Träger 12 ist mit gesonderten Befestigungsmitteln zur Anordnung an einer Kehr- oder Reinigungsmaschine versehen. Der Träger 12 ist typischerweise lösbar an einer Kehr- oder Reinigungsmaschine anschraubbar. Im Betrieb wird der Träger 12 von der hier nicht explizit gezeigten Kehr- oder Reinigungsmaschine rotierend bewegt. Eine dementsprechende Drehachse 1 ist in Fig. 1 schematisch angedeutet.

Am Träger 12 sind mehrere über den Umfang des Trägers 12 verteilt angeordnete Aufnahmen 14 zur Halterung einzelner auswechselbarer Kehrelemente 20 angeordnet. Die Aufnahmen 14 weisen vorliegend jeweils eine sich unter einem vorgegebenen Winkel zur Drehachse 1 oder zur Flächennormale des Trägers 12 radial nach außen und nach unten ragende Aufnahmebuchse 16 auf. In jene Aufnahmebuchsen 16 sind jeweils einzelne Kehrelemente 20 in Axialrichtung, das heißt in Längsrichtung der betreffenden Aufnahmebuchse 16 einführbar. Die Aufnahmen 14 und damit auch die Kehrelemente 20 sind regelmäßig beabstandet, vorliegend in zwei gedachten konzentrischen Kreisen angeordnet, wobei die radial innenliegenden Aufnahmen 14 und Kehrelemente 20 in tangentialen Zwischenräumen der radial außenliegenden Aufnahmen 14 bzw. Kehrelementen 20 angeordnet sind.

Die Kehrelemente 20 weisen längserstreckte Borstenbüschel bzw. Drahtbündel 24 auf und sind an ihrem proximalen Endabschnitt 70, das heißt dem Träger 12 und den Aufnahmen 14 zugewandt, mit einer Hülse 22, typischerweise aus Metall, versehen. Die Hülse ist insbesondere als Quetsch- oder Presshülse aus Aluminium oder aus einem anderen Metall ausgebildet und dient der sicheren Fixierung und Einfassung des Drahtbündels 25. Wie beispielsweise in Fig. 7, 9 und 10 gezeigt, ist die Hülse 22 mit teils unterschiedlichen Halteabschnitten 26, 126, 226 versehen. Mittels dem jeweiligen Halteabschnitt 26, 126, 226 ist das Kehrelement 20 über eine hiermit korrespondierende Halterung 18, 118, 218 in der Aufnahme 14 lösbar haltbar. Halten meint hier ein bloßes lediglich selbstsicherndes gegen Herabfallen schützendes Anordnen des betreffenden Kehrelements in der Aufnahme, sodass dieses typischerweise werkzeugfrei auch wieder aus der Aufnahme 14 herausgezogen werden kann.

In der vorliegenden Ausgestaltung weist die Kehrvorrichtung ferner ein Zentralverriegelungselement 30 auf, welches schwenkbar oder drehbar am Träger 12 angeordnet ist, und welches zwischen einer in Fig. 5 dargestellten Lösestellung in einer in Fig. 6 nur geringfügig hiervon abweichenden Verriegelungsstellung 32 durch Drehen relativ zum Träger 12 überführbar ist. Vorliegend fällt die Drehachse des Zentralverriegelungselements 30 mit der Drehachse 1 des Trägers 12 zusammen. Der Träger 12 und das Zentralverriegelungselement 30 sind insoweit konzentrisch zueinander, aber axial beabstandet voneinander angeordnet. In Montagestellung an der Kehrmaschine befindet sich das Zentralverriegelungselement 30 unterhalb des Trägers 12.

Im Querschnitt gemäß Fig. 2 und auch in der Darstellung gemäß Fig. 1 sind mehrere über den Umfang des Zentralverriegelungselements 30 verteilt angeordnete Lagerungen 50 vorgesehen. Die Lagerungen 50 können eine sich in etwa parallel zur Drehachse 1 und somit senkrecht zur Ebene von Träger 12 und/oder Zentralverriegelungselement 30 erstreckenden Lagerbolzen 52 aufweisen, der beispielsweise mit dem Zentralverriegelungselement 30 verschraubt ist und der sich durch eine axial zwischen Zentralverriegelungselement 30 und Träger 12 befindliche Abstandshülse 54 erstreckt.

Anderen Ends und nach oben kann der Lagerbolzen 52 durch eine Durchgangsöffnung 56 im Träger 12 hindurchragen. Die Durchgangsöffnung 56 kann insbesondere als ein sich in Umfangsrichtung oder Tangentialrichtung (t) erstreckendes Langloch 58 ausgestaltet sein, sodass mittels der Lagerung 50 eine kulissenartige und der Geometrie des Langlochs 58 folgende Dreh- oder Schwenkbewegung des Zentralverriegelungselements 30 relativ zum Träger 21 ermöglicht wird. Es ist natürlich auch eine umgekehrte Anordnung denkbar, bei welcher das Langloch 58 im Zentralverriegelungselement 30 ausgebildet und der Lagerbolzen 52 am Träger 12 lagefixiert ist.

Des Weiteren weist die Kehrvorrichtung ein Arretierelement 36 auf, welches einen federgelagerten Arretierbolzen 38 hat, der sich ebenfalls parallel zur Drehachse 1 und insoweit senkrecht zur Ebene von Träger 12 und/oder Zentralverriegelungselement 30 erstreckt. Der Arretierbolzen 38 ist federbeaufschlagt und ist mittels einer Feder 44 axial an einer beispielsweise am Zentralverriegelungselement 30 angeordneten Führungsbuchse 46 verschiebbar gelagert, sodass der Arretierbolzen 38, insbesondere sein dem Träger 12 zugewandtes Ende wahlweise in eine Ausnehmung 40 oder in eine dementsprechende Durchgangsöffnung des Trägers 12 eingreifen kann. Das freie Ende des Arretierbolzens 38 kann in einer Hülse 39 des Arretierelements 36 geführt sein, welche bspw. an der Unterseite des Trägers 12 entlang verschiebbar ist.

Durch ein nach unten gerichtetes entgegen der Kraft der Feder 44 gerichtetes Ziehen des Arretierbolzens 38 kann dieser aus der mit der Querschnittsgeometrie des Arretierbolzens 38 korrespondierenden Ausnehmung 40 herausgezogen werden, sodass eine wechselseitige Schwenk- oder Drehbewegung von Zentralverriegelungselement 30 und Träger 12 ermöglicht wird. Mittels des Arretierelements 36 kann eine werkzeugfreie Arretierung und ein dementsprechendes Lösen des Zentralverriegelungselements 30 am und vom Träger 12 realisiert werden.

Das Zentralverriegelungselement 30 weist, wie insbesondere in der vergrößerten Darstellung der Fig. 5 und 6 gezeigt, mehrere sich entsprechend der vorgesehenen Drehbewegung des Zentralverriegelungselements 30, vorliegend in Umfangsrichtung (t) des Zentralverriegelungselements 30 erstreckende Verriegelungsnocken 34 auf, die bei einem sich in Verriegelungsstellung 32 befindlichen Zentralverriegelungselement 30 die Wandung der Aufnahmebuchse 16 durchsetzen und insoweit durch eine Durchgangsöffnung 17 in der Aufnahmebuchse 16 in das Innere der Aufnahmebuchse 16 gelangen.

Dort wirken die Verriegelungsnocken 34 mit der Aufnahme, mit den daran ausgestalteten Halterungen 18 und/oder unmittelbar mit den in den Aufnahmen 14 mittels der Halterungen 18 angeordneten Kehrelementen 20 derart zusammen, dass die in der Aufnahme 14 befindlichen Kehrelemente 20 gegen ein Herausfallen, insbesondere gegen ein Herausziehen, gesichert sind. In der Ausführungsform gemäß der Fig. 1 bis 8 weist die Halterung 18 der Aufnahme 14 lediglich einen radial nach innen von der Innenwand der Aufnahmebuchse 16 hervorstehenden, insbesondere feststehenden Zapfen 60 auf, wie dieser beispielsweise in den Fig. 3 und 4 gezeigt ist. Jener Zapfen 60 ist beispielsweise als ein radial nach innen ragendes Ende eines Schraubbolzens 62 ausgestaltet und kann über eine an der Außenseite der Aufnahmebuchse 16 angeordnete Schweißmutter 64 an der Aufnahmebuchse 16 festgeschraubt werden.

Der radial nach innen ragende Zapfen 60 wirkt in diesem Ausführungsbeispiel mit einer in der Hülse 22 der Kehrelemente 20 ausgebildeten und in Fig. 7 gesondert gezeigten Nut 72 zusammen. Die Nut 72 bildet hierbei den kehrelementseitigen Halteabschnitt 26. Wie in Fig. 7 gezeigt, weist die Nut 72 einen an das Längsende des Halteabschnitts 26, mithin an den proximalen Endabschnitt 70 und das freie Ende der Hülse 22 heranragenden Einführabschnitt 74 auf, welcher sich in Axialrichtung (z), vom Ende der Hülse 22 in distale Richtung, das heißt zum freien Ende des Drahtbündels 24 erstreckt.

Der in Axial- und Distalrichtung begrenzte Einführabschnitt 74 geht schließlich über einen sich in Tangentialrichtung erstreckenden Kurvenabschnitt 76 in einen sich dem Einführabschnitt 74 axial entgegengesetzten Lagerabschnitt 78 über, an dessen Ende ein axialer Anschlag 79 ausgebildet ist. Der Lagerabschnitt 78 mit seinem axialen Anschlag 79 bildet somit einen Rücksprung oder eine Hinterschneidung, in welcher der Zapfen 60 zu liegen kommt, wenn das Kehrelement 20 seine Haltestellung 33, wie in den Fig. 3 und 4 gezeigt, an der Aufnahmebuchse 16 einnimmt.

Zwischen dem proximalen Endabschnitt 70 des Kehrelements 20 und einem proximalen Boden 19 der Aufnahme 14 bzw. der Aufnahmebuchse 16 ist ein als Druckfeder ausgestaltetes Federelement 66 vorgesehen. Dieses ist mittels einer Schraube 67 am Boden 19 fixiert. Wie aus der Zusammenschau der Fig. 7 und 8 hervorgeht, ist das Kehrelement 20 in einer vorgegebenen Ausrichtung bezüglich seiner Umfangsrichtung (t) mit seinem Einführabschnitt 74 der Nut 72 mit dem Zapfen 60 in Eingriff bringbar. Beim Einführen des Kehrelements 20 in proximaler Richtung, das heißt in die Aufnahme 14 hinein, wird das Federelement 66 vorgespannt. Durch eine kombinierte Verschiebe- und Drehbewegung gelangt der Zapfen 60 in den Lagerabschnitt 78. Das hierbei vorgespannte Federelement 66 übt dabei einen in distale Richtung wirkenden Druck auf die Hülse 22, mithin auf das Kehrelement 20 aus, sodass der axiale Anschlag 79 der Nut 72 gegen den ortsfesten Zapfen 60 gedrückt wird.

Mittels des Federelements 66 ist das Kehrelement 20 bereits an der Aufnahme 14 gehalten. Um ein selbsttätiges Lösen des Kehrelements 20 aus der Aufnahme 14 zu verhindern, ist vorgesehen, dass die Verriegelungsnocken 34 in einer solchen axialen Position radial (r) nach innen in die Aufnahmebuchse 16 hineinragen, dass sie eine Art proximalen Endanschlag für die Hülse 22 bilden. Wie aus Fig. 4 hervorgeht, ist der Halteabschnitt 26, mithin die Hülse 22 in proximaler Richtung vom wechselseitigen Eingriff von axialem Anschlag 79 und Zapfen 60 blockiert. Eine proximale Bewegung der Hülse 22 relativ zur Aufnahmebuchse 16 wird durch den Verriegelungsnocken 34 blockiert und dementsprechend verhindert.

Es erweist sich hierbei als besonders vorteilhaft, dass sämtliche Verriegelungsnocken 34 gleichzeitig in die Aufnahmebuchsen 16 sämtlicher Aufnahmen 14 einführbar und auch gleichermaßen wieder aus dieser herausziehbar sind. Auf diese Art und Weise können sämtliche mittels der Halterung 18 an den Aufnahmen 14 etwa nur provisorisch gehaltenen Kehrelemente 20 durch bloßes Betätigen eines einzigen Zentralverriegelungselements 30 für den späteren Einsatz der Kehrvorrichtung 10 gesichert und nahezu unabhängig von etwaigen Abzugskräften hieran lagefixiert werden.

In der weiteren und in Fig. 10 gezeigten Ausgestaltung ist eine alternative Halterung 218 vorgesehen, welche einen federnden Zapfen 160 an der Innenwandung der Aufnahmebuchse 16 vorsieht. Der Zapfen 160 ist insbesondere mit einem balligen Kugelkopf 162 ausgestaltet und kann entgegen einer Kraft eines Federelements 164 oder aber alternativ durch eine elastische Verformung eine radiale Ausweichbewegung vollführen, damit ein in die Aufnahmebuchse 16 axial, das heißt in z-Richtung eingeführtes Kehrelement 20 mit einer an seiner Hülse 222 ausgestalteten Haltenut 224 in Eingriff bringbar ist, wie dies in Fig. 10 gezeigt ist.

Der in Radialrichtung (r) bewegliche Zapfen 160 ist somit rastend mit der umlaufenden Haltenut 224 der Hülse 222 des hier in abgewandelter Form ausgestalteten Kehrelements 20 in Eingriff bringbar. Ein Lösen jener Halterung kann durch Aufbringen einer ausreichend großen, unmittelbar von einem Endanwender aufzubringenden Abzugskraft erreicht werden. Axial beabstandet zur Haltenut 224 weist der hier vorgesehene Halteabschnitt 226 eine weitere Verriegelungsnut 225 auf, mit welcher ein in Fig. 10 lediglich schematisch und im Querschnitt angedeutete Haltenocken 34 radial in Eingriff bringbar ist. Befindet sich das Zentralverriegelungselement 30 mit seinen einstückig hieran ausgestalteten Haltenocken 34 in der Verriegelungsstellung, verhindert der in die Verriegelungsnut 225 eingreifende Haltenocken 34 eine Axialbewegung des Kehrelements 20 relativ zur Aufnahmebuchse 216.

In der weiteren Ausgestaltung gemäß Fig. 9 ist lediglich eine einzige, sowohl als Verriegelungsnut 125 als auch als Haltenut 124 fungierende Nut vorgesehen. Die hier vorgesehene Hülse 122 des Kehrelements 20 ist gleichermaßen rastend mit dem Zapfen 160 der Aufnahmebuchs 116 in Eingriff bringbar. Der Zapfen 160 und die Durchgangsöffnung 17 für den Verriegelungsnocken 34 sind, bezogen auf die Umfangsrichtung der Aufnahmebuchse 116, versetzt zueinander angeordnet, sodass hier eine axial überlappende und platzsparende Anordnung von Zapfen 160 und Verriegelungsnocken 34 ermöglicht wird.

In Fig. 11 bis 13 ist ein weiteres Ausführungsbeispiel der Kehrvorrichtung mit einem Zentralverriegelungselement 300 gezeigt. Im Unterschied zur Ausgestaltung in Fig. 1 weist hier das Zentralverriegelungselement 300 einen radial außenliegenden umlaufenden Rand 350 auf, welcher das Zentralverriegelungselement 300 strukturell verstärkt. Insgesamt ist das Zentralverriegelungselement 300 wie auch der Träger 12 scheibenförmig ausgestaltet. Die Scheiben von Träger 12 und Zentralverriegelungselement 300 weisen jeweils in ihrem Zentrum eine Durchgangsöffnung auf. In Radialrichtung sind die Abmessungen von Träger 12 und Zentralverriegelungselement 300 annähernd identisch, sodass der Träger 12 und das Zentralverriegelungselement 300 in Axialrichtung betrachtet quasi überlappend oder weitreichend überdeckend angeordnet sind.

Wie in den Fig. 11 und 12 gezeigt, sind am radial innenliegenden Innenrand des Trägers 12 als auch am radial außenliegenden Außenrand des Trägers 12 einzelne in Umfangsrichtung verteilt angeordnete Lagerungen 50 mit einzelnen Lagerbolzen 52 vorgesehen. Die Lagerbolzen 52 erstrecken sich in Axialrichtung durch hiermit korrespondierend ausgestaltete Lagerkulissen 320 des Zentralverriegelungselements 300. Die Lagerbolzen 52 weisen jeweils radial verbreitete Köpfe auf, die breiter als die Schlitzbreite der Lagerkulissen 320 sind. Auf diese Art und Weise wird eine axiale Fixierung des Zentralverriegelungselements 300 am Träger 12 bereitgestellt.

Entsprechend der gebogenen Geometrie der Lagerkulissen 320, welche dem Krümmungsradius des Innenrandes des scheibenförmigen Zentralverriegelungselements 300 folgt, kann das Zentralverriegelungselement 300 bezüglich einer Mittelpunktsachse als Drehachse drehbar zwischen der in Fig. 11 gezeigten Lösestellung und der in Fig. 12 gezeigten Verriegelungsstellung gegenüber dem Träger 12 gedreht werden.

Die einzelnen Verriegelungsnocken 340 des als Scheibe 310 ausgestalteten Zentralverriegelungselements 300 sind vorliegend mit einer Verstärkung 342 versehen. Diese ist im Querschnitt gemäß der Fig. 13 gezeigt. Die Verstärkung 342 ist insbesondere lokal an den freien Enden der jeweiligen Verriegelungsnocken 340 angeordnet. Die Verstärkung 342 ist insbesondere als Materialdopplung im Bereich der Verriegelungsnocken 340 vorgesehen und führt zu einer strukturellen Verstärkung derselben.

In Fig. 11 sind ferner zwei Feder- oder Rückstellelemente 330 angedeutet. Diese befinden sich zwischen dem Zentralverriegelungselement 300 und dem Träger 12. Jedes der Feder- oder Rückstellelemente 330 ist einen Ends an dem Zentralverriegelungselement 300 angeordnet und ist anderen Ends am Träger 12 angeordnet. Mittels zumindest einem Feder- oder Rückstellelement 330 kann das Zentralverriegelungselement 300 in der in Fig. 12 gezeigten Verriegelungsstellung gehalten werden. Mit anderen Worten kann das Zentralverriegelungselement 300 entgegen der Rückstellkraft des Feder- oder Rückstellelements 330 von der Verriegelungsstellung gemäß Fig. 12 in die Lösestellung gemäß Fig. 11 überführt werden. Das zumindest eine Feder- oder Rückstellelement stellt somit eine weitere Sicherung gegen ein Lösen einzelner Kehrelemente 20 von der Kehrvorrichtung 10 bereit.

In Fig. 13 ist ferner eine in eine Halterung 18 eingesetzte Hülse 422 eines nicht näher dargestellten Kehrelements gezeigt. Die Hülse 422 weist an ihrem in der Halterung 18 liegenden Ende eine als Fase ausgestaltete Abschrägung 424 auf, mittels welcher die Hülse 422 möglichst plan am Verriegelungsnocken 340 bzw. an dessen Verstärkung 342 zur Anlage gelangt. Die Abschrägung 424 oder die Fase ist hierbei entsprechend dem Neigungswinkel der Halterung 18 gegenüber dem scheibenförmigen Träger 12 ausgestaltet, sodass eine möglichst große wechselseitige Anlagefläche von Hülse 422 und Zentralverriegelungselement 300 bzw. zwischen der Abschrägung 424 und dem Verriegelungsnocken 340 bzw. dessen Verstärkung 342 bereitgestellt wird. Auf diese Art und Weise können im Betrieb der Kehrvorrichtung 10 auftretende mechanische Punktbelastungen möglichst minimiert werden. Dies kann sich vorteilhaft auf die Lebensdauer der gesamten Kehrvorrichtung und den Verschleiß der Kehrelemente 20 auswirken.

In Fig. 14 ist nochmals in isolierter Darstellung das innerhalb der Halterung 18 zu liegen kommende Ende der Hülse 422 eines Kehrelements 20 gezeigt. Die Fase oder Abschrägung 424 ist hierbei umlaufend ausgestaltet und verleiht in dem Drahtbündel 24 abgewandten Ende der Hülse 422 eine pyramidenstumpfförmige Kontur.

### Bezugszeichenliste

- 1: Drehachse
- 10: Kehrvorrichtung
- 12: Träger
- 14: Aufnahme
- 16: Aufnahmebuchse
- 17: Durchgangsöffnung
- 18: Halterung
- 19: Boden
- 20: Kehrelement
- 22: Hülse
- 24: Drahtbündel
- 26: Halteabschnitt
- 30: Zentralverriegelungselement
- 31: Lösestellung
- 32: Verriegelungsstellung
- 33: Haltestellung
- 34: Verriegelungsnocken
- 36: Arretierelement
- 38: Arretierbolzen
- 39: Hülse
- 40: Ausnehmung
- 42: Griffabschnitt
- 44: Feder
- 46: Führungsbuchse
- 50: Lagerung
- 52: Lagerbolzen
- 54: Abstandshülse
- 56: Durchgangsöffnung
- 58: Langloch
- 60: Zapfen
- 62: Schraubbolzen
- 64: Schweißmutter
- 66: Federelement
- 67: Schraube
- 70: Endabschnitt
- 72: Nut
- 74: Einführabschnitt
- 76: Kurvenabschnitt
- 78: Lagerabschnitt
- 79: Axialer Anschlag
- 116: Aufnahmebuchse
- 118: Halterung
- 122: Hülse
- 124: Haltenut
- 125: Verriegelungsnut
- 126: Halteabschnitt
- 160: Zapfen
- 162: Kugelkopf
- 164: Federelement
- 216: Aufnahmebuchse
- 218: Halterung
- 222: Hülse
- 224: Haltenut
- 225: Verriegelungsnut
- 226: Halteabschnitt
- 300: Zentralverriegelungselement
- 310: Scheibe
- 320: Lagerkulisse
- 330: Feder- oder Rückholelement
- 340: Verriegelungsnocken
- 342: Verstärkung
- 350: Rand
- 422: Hülse
- 424: Abschrägung

## Patentansprüche

1. Kehrvorrichtung zur Anordnung an einer maschinell angetriebenen Kehr- oder Reinigungsmaschine, mit:
- einem an der Kehr- oder Reinigungsmaschine drehbar anordenbaren Träger (12), an welchem mehrere Aufnahmen (14) für jeweils zumindest ein Kehrelement (20) angeordnet sind,
- wobei an jeder Aufnahme (14) eine Halterung (18; 118; 218) zum lösbaren Halten zumindest eines Kehrelements (20) ausgebildet ist, und mit
- einem Zentralverriegelungselement (30; 300), welches zwischen einer Lösestellung (31) und einer Verriegelungsstellung (32) beweglich am Träger (12) angeordnet ist, wobei das Zentralverriegelungselement (30; 300) in Verriegelungsstellung (32) mit sämtlichen Aufnahmen (14), mit sämtlichen Halterungen (18; 118; 218) oder mit sämtlichen in Aufnahmen (14) angeordneten Kehrelementen (20) zusammenwirkt und ein Lösen des Kehrelements (20) von der jeweiligen Halterung (18) blockiert, **dadurch gekennzeichnet, dass** das Zentralverriegelungselement (30; 300) drehbar zwischen der Lösestellung (31) und der Verriegelungsstellung (32) am Träger (12) angeordnet und mittels eines Arretierelements (36) in der Verriegelungsstellung (32) am Träger (12) lagefixierbar ist.

2. Kehrvorrichtung nach Anspruch 1, wobei das in Lösestellung (31) befindliche Zentralverriegelungselement (32) mit sämtlichen Aufnahmen (14), Halterungen (18; 118; 218) oder Kehrelementen (20) außer Eingriff ist.

3. Kehrvorrichtung nach Anspruch 1 oder 2, wobei die Halterung (18; 118; 218) mit einem an einem proximalen Endabschnitt (70) des Kehrelements (20) ausgebildeten Halteabschnitt (26; 126; 226) formschlüssig oder reibschlüssig in und außer Eingriff bringbar ist.

4. Kehrvorrichtung nach einem der vorhergehenden Ansprüche, wobei die Aufnahme (14) eine Aufnahmebuchse (16; 116; 216) zur Aufnahme einer, an einem proximalen Endabschnitt (70) des Kehrelements (20) vorgesehenen Hülse (22; 122; 222; 422) aufweist.

5. Kehrvorrichtung nach Anspruch 4, wobei am proximalen Endabschnitt (70) des Kehrelements (20) oder an einem dem Kehrelement (20) zugewandten Boden (19) der Aufnahme (14) ein Federelement (66) angeordnet ist, welches danach trachtet das Kehrelement (20) in distale Richtung aus der Aufnahme (14) heraus zu bewegen.

6. Kehrvorrichtung nach einem der vorhergehenden Ansprüche 4 oder 5, wobei einer von Halterung (18) und Halteabschnitt (26; 126; 226) einen sich radial zur Geometrie der Aufnahme (14) erstreckenden Zapfen (60; 160) aufweist und wobei der andere von Halterung (18; 118; 218) und Halteabschnitt (26; 126; 226) eine sich abschnittsweise axial und/oder tangential zur Geometrie der Aufnahme (14) erstreckende Nut (72; 124; 224) aufweist.

7. Kehrvorrichtung nach Anspruch 6, wobei die Nut (72) einen sich in Axialrichtung (z) erstreckenden und an ein Längsende von Halterung (18) oder Halteabschnitt (26) angrenzenden Einführabschnitt (74) aufweist, der dem Längsende von Halterung (18) oder Halteabschnitt (26) abgewandt über einen Kurvenabschnitt (76) in einen sich entgegengesetzt zum Einführabschnitt (74) axial erstreckenden Lagerabschnitt (78) mit einem axialen Anschlag (79) übergeht.

8. Kehrvorrichtung nach Anspruch 7, wobei der Zapfen (60) entgegen der Kraft des Federelements (66) in den Einführabschnitt (74) einführbar und mittels des gespannten Federelements (66) gegen den axialen Anschlag (79) des Lagerabschnitts (78) drückbar ist.

9. Kehrvorrichtung nach einem der vorhergehenden Ansprüche, wobei das Kehrelement (20) ausgehend von einer Haltestellung (33), in welcher das Kehrelement (20) mit der Halterung (18; 118; 218) in Eingriff steht, durch eine in proximale oder distale Richtung gerichtete Verschiebebewegung von der Aufnahme (14) lösbar ist.

10. Kehrvorrichtung nach einem der vorhergehenden Ansprüche, wobei das Zentralverriegelungselement (30; 300) mehrere Verriegelungsnocken (34; 340) aufweist, die in Verriegelungsstellung (32) des Zentralverriegelungselements (30; 300) jeweils mit einer umlaufenden Verriegelungsnut (125; 225) oder mit einem proximalen Endabschnitt (70) eines in der Aufnahme (14) angeordneten und daran in Haltestellung (33) befindlichen Kehrelements (20) zusammenwirken und eine axiale Verschiebung des Kehrelements (20) relativ zur Aufnahme blockieren.

11. Kehrvorrichtung nach einem der vorhergehenden Ansprüche 6 bis 10, wobei der Zapfen (160) entgegen einer Rückstellkraft radial verschiebbar an einem von Halteabschnitt (126; 226) und Halterung (118; 228) angeordnet ist und wobei der andere von Halteabschnitt (126; 226) und Halterung (118; 228) eine umlaufende mit dem Zapfen (160) lösbar in Eingriff gelangende Haltenut (124; 224) aufweist.

12. Kehrvorrichtung nach Anspruch 10 und 11, wobei die Haltenut (124) mit der Verriegelungsnut (125) zusammenfällt.

13. Kehrvorrichtung nach einem der vorhergehenden Ansprüche 3 bis 12, wobei die Aufnahme (14) und der in die Aufnahme (14) einführbare proximale Endabschnitt (70) miteinander korrespondierende ovale, eckige, nicht radialsymmetrische Querschnittsprofile zur verdrehsicheren Anordnung des Endabschnitts (70) an der Aufnahme (14) aufweisen.

14. Kehrelement zur Anordnung in einer Aufnahme (14) einer Kehrvorrichtung (10) nach einem der vorhergehenden Ansprüche, mit einem längserstreckten Kehrbüschel oder Drahtbündel (24), welches in einer einen proximalen Endabschnitt (70) des Kehrelements bildenden Hülse (22) fixiert ist, wobei an der Hülse (122; 222) ein Halteabschnitt (126; 226) ausgebildet ist, der mit einer Halterung (118; 218) der Aufnahme (14) lösbar in Eingriff bringbar ist und welcher mit einem in Verriegelungsstellung (32) befindlichen Zentralverriegelungselement (30; 300) der Kehrvorrichtung (10) in Eingriff bringbar ist, und über welchen Halteabschnitt (126; 226) die Hülse (122; 222) durch das in Verriegelungsstellung befindliche Zentralverriegelungselement (30; 300) unlösbar an der Aufnahme (14) fixierbar ist, **dadurch gekennzeichnet, dass** die Hülse (122; 222) eine umlaufende Verriegelungsnut (125; 225) aufweist, mit welcher ein Haltenocken (34) des Zentralverriegelungselements (30; 300) radial in Eingriff bringbar ist.

## Claims

1. Sweeping device for disposal on a mechanically driven sweeping or cleaning machine, having
- a support (12) which is disposable so as to be rotatable on the sweeping or cleaning machine and on which a plurality of receptacles (14) for in each case at least one sweeping element (20) are disposed,
- wherein a mounting (18; 118; 218) for releasably holding at least one sweeping element (20) is configured on each receptacle (14), and having
- a central locking element (30; 300) which is disposed on the support (12) so as to be movable between a releasing position (31) and a locking position (32), wherein the central locking element (30; 300) in the locking position (32) interacts with all of the receptacles (14), with all of the mountings (18; 118; 218), or with all of the sweeping elements (20) that are disposed in receptacles (14), and blocks releasing of the sweeping element (20) from the respective mounting (18), **characterized in that** the central locking element (30; 300) is disposed on the support (12) so as to be rotatable between the releasing position (31) and the locking position (32), and by means of a detent element (36) is positionally fixable in the locking position (32) on the support (12).

2. Sweeping device according to Claim 1, wherein the central locking element (32) in the releasing position (31) is disengaged from all of the receptacles (14), mountings (18; 118; 218), or sweeping elements (20).

3. Sweeping device according to Claim 1 or 2, wherein the mounting (18; 118; 218) in a form-fitting or friction-fitting manner is engageable with and disengageable from a holding portion (26; 126; 226) that is configured on a proximal end portion (70) of the sweeping element (20).

4. Sweeping device according to one of the preceding claims, wherein the receptacle (14) has a receptacle socket (16; 116; 216) for receiving a sleeve (22; 122; 222; 422) that is provided on a proximal end portion (70) of the sweeping element (20).

5. Sweeping device according to Claim 4, wherein a spring element (66) which endeavours to move the sweeping element (20) in the distal direction out of the receptacle (14) is disposed on the proximal end portion (70) of the sweeping element (20) or on a base (19) of the receptacle (14) that faces the sweeping element (20).

6. Sweeping device according to one of preceding Claims 4 or 5, wherein one of the mounting (18) and the holding portion (26; 126; 226) has a journal (60; 160) that extends radially in relation to the geometry of the receptacle (14), and wherein the other of the mounting (18; 118; 218) and the holding portion (26; 126; 226) has a groove (72; 124; 224) that in portions extends axially and/or tangentially in relation to the geometry of the receptacle (14).

7. Sweeping device according to Claim 6, wherein the groove (72) has an introduction portion (74) that extends in the axial direction (z) and is adjacent to a longitudinal end of the mounting (18) or of the holding portion (26), said introduction portion (74) in a manner facing away from the longitudinal end of the mounting (18) or of the holding portion (26) by way of a curved portion (76) transitioning into a bearing portion (78) that extends axially counter to the introduction portion (74) and has an axial stop (79).

8. Sweeping device according to Claim 7, wherein the journal (60) is introducible into the introduction portion (74) counter to the force of the spring element (66), and by means of the tensioned spring element (66) is capable of being urged against the axial stop (79) of the bearing portion (78).

9. Sweeping device according to one of the preceding claims, wherein the sweeping element (20), proceeding from a holding position (33) in which the sweeping element (20) is engaged in the mounting (18; 118; 218), is releasable from the receptacle (14) by way of a displacement movement that is directed in the proximal or distal direction.

10. Sweeping device according to one of the preceding claims, wherein the central locking element (30; 300) has a plurality of locking cams (34; 340) which in the locking position (32) of the central locking element (30; 300) interact in each case with one encircling locking groove (125; 225) or with a proximal end portion (70) of a sweeping element (20) that is disposed in the receptacle (14) and thereon is in the holding position (33), and block any axial displacement of the sweeping element (20) relative to the receptacle.

11. Sweeping device according to one of preceding Claims 6 to 10, wherein the journal (160) is disposed on one of the holding portion (126; 226) and the mounting (118; 228) so as to be radially displaceable counter to a restoring force, and wherein the other of the holding portion (126; 226) and the mounting (118; 228) has an encircling holding groove (124; 224) that engages with the journal (160) in a releasable manner.

12. Sweeping device according to Claims 10 and 11, wherein the holding groove (124) is congruent with the locking groove (125).

13. Sweeping device according to one of preceding Claims 3 to 12, wherein the receptacle (14) and the proximal end portion (70) that is introducible into the receptacle (14) have mutually corresponding oval, angular, radially non-symmetrical cross-section profiles in order for the end portion (70) to be disposed on the receptacle (14) in a manner secured against rotation.

14. Sweeping element for disposal in a receptacle (14) of a sweeping device (10) according to one of the preceding claims, having an elongate sweeping broom or a wire bundle (24) which is fixed in a sleeve (22) that forms a proximal end portion (70) of the sweeping element, wherein a holding portion (126; 226) which is engageable in a releasable manner with a mounting (118; 218) of the receptacle (14) and which is engageable with a central locking element (30; 300) of the sweeping device (10) that is in the locking position (32), and by way of which holding portion (126; 226) the sleeve (122; 222) by way of the central locking element (30; 300) that is in the locking position is fixable in a non-releasable manner on the receptacle (14) is configured on the sleeve (122; 222), **characterized in that** the sleeve (122; 222) has an encircling locking groove (125; 225) by way of which a holding cam (34) of the central locking element (30; 300) is engageable in a radial manner.

## Revendications

1. Dispositif de balayage destiné à être monté sur une machine de nettoyage ou de balayage entraînée mécaniquement, comprenant :
- un support (12) pouvant être disposé de manière rotative sur la machine de nettoyage ou de balayage, sur lequel sont disposés plusieurs logements (14) pour au moins à chaque fois un élément de balayage (20),
- une fixation (18 ; 118 ; 218) pour retenir de manière amovible au moins un élément de balayage (20) étant réalisée sur chaque logement (14), et comprenant
- un élément de verrouillage central (30 ; 300), lequel est disposé sur le support (12) de manière à pouvoir être déplacé entre une position de libération (31) et une position de verrouillage (32), l'élément de verrouillage central (30 ; 300), dans la position de verrouillage (32), coopérant avec tous les logements (14), avec toutes les fixations (18 ; 118 ; 218) ou avec tous les éléments de balayage (20) disposés dans les logements (14), et bloquant une libération de l'élément de balayage (20) de la fixation respective (18), **caractérisé en ce que** l'élément de verrouillage central (30 ; 300) est disposé sur le support (12) de manière à pouvoir tourner entre la position de libération (31) et la position de verrouillage (32) et peut être fixé en position sur le support (12) dans la position de verrouillage (32) au moyen d'un élément de blocage (36).

2. Dispositif de balayage selon la revendication 1, dans lequel l'élément de verrouillage central (30) se trouvant dans la position de libération (31) est hors d'engagement avec tous les logements (14), toutes les fixations (18 ; 118 ; 218) ou tous les éléments de balayage (20).

3. Dispositif de balayage selon la revendication 1 ou 2, dans lequel la fixation (18 ; 118 ; 218) peut être amenée hors d'engagement et en engagement par correspondance de formes ou par friction avec une portion de retenue (26 ; 126 ; 226) réalisée au niveau d'une portion d'extrémité proximale (70) de l'élément de balayage (20).

4. Dispositif de balayage selon l'une quelconque des revendications précédentes, dans lequel le logement (14) présente un manchon de réception (16 ; 116 ; 216) pour recevoir une douille (22 ; 122 ; 222 ; 422) prévue au niveau d'une portion d'extrémité proximale (70) de l'élément de balayage (20).

5. Dispositif de balayage selon la revendication 4, dans lequel un élément de ressort (66) est disposé au niveau de la portion d'extrémité proximale (70) de l'élément de balayage (20) ou au niveau d'un fond (19) du logement (14) tourné vers l'élément de balayage (20), lequel élément de ressort tend ensuite à déplacer l'élément de balayage (20) dans la direction distale hors du logement (14).

6. Dispositif de balayage selon l'une quelconque des revendications précédentes 4 ou 5, dans lequel l'une de la fixation (18) et de la portion de retenue (26 ; 126 ; 226) présente un tourillon (60 ; 160) s'étendant radialement par rapport à la géométrie du logement (14), et l'autre de la fixation (18 ; 118 ; 218) et de la portion de retenue (26 ; 126 ; 226) présente une rainure (72 ; 124 ; 224) s'étendant en partie axialement et/ou tangentiellement par rapport à la géométrie du logement (14).

7. Dispositif de balayage selon la revendication 6, dans lequel la rainure (72) présente une portion d'introduction (74) s'étendant dans la direction axiale (z) et adjacente à une extrémité longitudinale de la fixation (18) ou de la portion de retenue (26), laquelle portion d'introduction se prolonge à l'opposé de l'extrémité longitudinale de la fixation (18) ou de la portion de retenue (26) par le biais d'une portion courbe (76) dans une portion de palier (78) avec une butée axiale (79) s'étendant axialement à l'opposé de la portion d'introduction (74).

8. Dispositif de balayage selon la revendication 7, dans lequel le tourillon (60) peut être introduit à l'encontre de la force de l'élément de ressort (66) dans la portion d'introduction (74) et peut être pressé au moyen de l'élément de ressort tendu (66) contre la butée axiale (79) de la portion de palier (78).

9. Dispositif de balayage selon l'une quelconque des revendications précédentes, dans lequel l'élément de balayage (20) à partir d'une position de retenue (33), dans laquelle l'élément de balayage (20) est en prise avec la fixation (18 ; 118 ; 218), peut être libéré du logement (14) par un mouvement de déplacement orienté dans la direction proximale ou distale.

10. Dispositif de balayage selon l'une quelconque des revendications précédentes, dans lequel l'élément de verrouillage central (30 ; 300) présente plusieurs cames de verrouillage (34 ; 340) qui, dans la position de verrouillage (32) de l'élément de verrouillage central (30 ; 300), coopèrent à chaque fois avec une rainure de verrouillage périphérique (125 ; 225) ou avec une portion d'extrémité proximale (70) d'un élément de balayage (20) disposé dans le logement (14) et se trouvant au niveau de celui-ci dans la position de retenue (33), et bloquent un déplacement axial de l'élément de balayage (20) par rapport au logement.

11. Dispositif de balayage selon l'une quelconque des revendications précédentes 6 à 10, dans lequel le tourillon (160) est disposé de manière déplaçable radialement à l'encontre d'une force de rappel au niveau de l'une de la portion de retenue (126 ; 226) et de la fixation (118 ; 228), et l'autre de la portion de retenue (126 ; 226) et de la fixation (118 ; 228) présente une rainure de retenue périphérique (124 ; 224) venant en prise de manière amovible avec le tourillon (160).

12. Dispositif de balayage selon les revendications 10 et 11, dans lequel la rainure de retenue (124) coïncide avec la rainure de verrouillage (125).

13. Dispositif de balayage selon l'une quelconque des revendications 3 à 12, dans lequel le logement (14) et la portion d'extrémité proximale (70) pouvant être introduite dans le logement (14) présentent des profils en section transversale se correspondant mutuellement, ovales, polygonaux, sans symétrie radiale, pour la fixation solidaire en rotation de la portion d'extrémité (70) sur le logement (14).

14. Élément de balayage destiné à être disposé dans un logement (14) d'un dispositif de balayage (10) selon l'une quelconque des revendications précédentes, comprenant une touffe de balai s'étendant longitudinalement ou un faisceau de fils (24) qui est fixé(e) dans une douille (22) formant une portion d'extrémité proximale (70) de l'élément de balayage, une portion de retenue (126 ; 226) étant réalisée au niveau de la douille (122 ; 222), laquelle peut être amenée en prise libérable avec une fixation (118 ; 218) du logement (14) et peut être amenée en prise avec un élément de verrouillage central (30 ; 300) du dispositif de balayage (10) se trouvant dans une position de verrouillage (32), et par le biais de laquelle portion de retenue (126 ; 226) la douille (122 ; 222) peut être fixée au logement (14) de manière non libérable par l'élément de verrouillage central (30 ; 300) se trouvant dans la position de verrouillage, **caractérisé en ce que** la douille (122 ; 222) présente une rainure de verrouillage périphérique (125 ; 225) avec laquelle une came de retenue (34) de l'élément de verrouillage central (30 ; 300) peut être amenée en prise radialement.
